# EUROPÄISCHE PATENTSCHRIFT

(11) **EP 2 504 644 B1**
(45) Veröffentlichungstag und Bekanntmachung des Hinweises auf die Patenterteilung: **02.04.2014**
(21) Anmeldenummer: 10782568.9
(22) Anmeldetag: 05.11.2010
(51) Int. Cl.: F25D 23/02

(54) **KÄLTEGERÄT**
REFRIGERATOR
APPAREIL FRIGORIFIQUE

(30) Priorität: 24.11.2009 DE 102009047074
(43) Veröffentlichungstag der Anmeldung: 03.10.2012
(73) Patentinhaber: BSH Bosch und Siemens Hausgeräte GmbH, 81739 München (DE)
(72) Erfinder: BAI, Yufa, Chuzhou 239016 (CN); MA, Jingdong, Chuzhou 239016 (CN); RUPP, Alexander, Chuzhou 239016 (CN); YANG, Zhenyu, Chuzhou 239016 (CN)
(86) Internationale Anmeldenummer: PCT/EP2010/066906
(87) Internationale Veröffentlichungsnummer: WO 2011/064078

(56) Entgegenhaltungen:
- EP-A1- 1 555 497
- EP-A2- 1 424 529
- GB-A- 903 273
- US-A- 2 700 195
- US-A1- 2008 278 049

## Beschreibung

Die Erfindung betrifft ein Kältegerät, insbesondere ein Haushaltskältegerät, in dessen Türblatt eine mittels eines weiteren Türblatts verschließbare Öffnung vorgesehen ist.

Die US 2008/0278049 A1 offenbart ein Haushaltskältegerät, das einen Korpus mit einem kühlbaren Innenraum und ein zum Öffnen und Schließen des Innenraums vorgesehenes, an dem Korpus angelenktes Türblatt aufweist. In dem Türblatt ist vorderseitig eine Öffnung ausgebildet, die mittels einer bezüglich einer horizontal verlaufenden Achse schwenkbar am Türblatt angeordneten Hausbartür geöffnet und geschlossen werden kann. Die Hausbartür umfasst eine Trägerplatte, eine kastenförmige Deckplatte, die im geschlossenen Zustand der Hausbartür mit dem Türblatt eine Außenfläche des Haushaltskältegerätes bildet, und ein zwischen der Deckplatte und der Trägerplatte angeordnetes Isoliermaterial. US 2008/0278049 A1 offenbart ein Kältegerät nach dem Oberbegriff des Anspruchs 1.

Aufgabe der Erfindung ist es, ein Kältegerät, insbesondere ein Haushaltskältegerät anzugeben, in dessen Türblatt eine Öffnung vorgesehen ist, die mittels eines weiteren Türblatts verschließbar ist, und das weitere Türblatt es in relativ einfacher Weise erlaubt, die nach außen gerichtete Oberfläche des weiteren Türblatts flexibler zu gestalten.

Die Aufgabe der Erfindung wird gelöst durch ein Kältegerät gemäß Anspruch 1. Das erfindungsgemäße Kältegerät ist insbesondere ein Haushaltskältegerät, wie z.B. ein Haushaltskühlgerät oder eine Gefrier-Kühl-Kombination.

Das erfindungsgemäße Kältegerät umfasst demnach den Korpus mit dem kühlbaren Innenraum. An dem Korpus ist das Türblatt angelenkt. Das Türblatt weist die Öffnung auf, die wiederum mit dem am Türblatt angelenkten weiteren Türblatt geöffnet und geschlossen werden kann. Somit ist es bei geöffnetem weiteren Türblatt möglich, zumindest einen Teil des Innenraums durch die Öffnung zu erreichen. Das weitere Türblatt ist insbesondere in seinem unteren Bereich bezüglich einer horizontal verlaufenen Achse schwenkbar an dem Türblatt des Kältegerätes gelagert.

Das weitere Türblatt weist den Basisträger, der z.B. aus Kunststoff gefertigt ist, und die Frontabdeckung auf. Die Frontabdeckung bildet zumindest teilweise die Außenhaut des weiteren Türblatts und ist an ihren Rändern nach hinten gebogen bzw. geknickt. Mit dem nach hinten gebogenen Bereich ist die Frontabdeckung quasi über den Rand des Basisträgers gestülpt und liegt mit ihrer in Richtung Basisträger gerichteten Seite auf dem Rand auf oder ist mit diesem z.B. mittels Klebens befestigt.

Um z.B. den Basisträger für verschiedene Frontabdeckungen zu verwenden, die insbesondere zumindest in ihren Randbereichen unterschiedliche Dicken aufweisen, ist es erfindungsgemäß vorgesehen, dass der Basisträger eine umfänglich angeordnete stufenförmig ausgebildete Aussparung aufweist, mit der der Randbereich der Frontabdeckung mit seiner in Richtung Basisträger gerichteten Seite befestigt ist. Mit dem nach hinten gebogenen Bereich ist die Frontabdeckung quasi über diese im Rand des Basisträgers ausgebildete Aussparung gestülpt und liegt mit ihrer in Richtung Basisträger gerichteten Seite auf der Aussparung auf oder ist mit diesem z.B. mittels Klebens befestigt.

Um sicher zu stellen, dass verschieden dicke Frontabdeckungen mit dem Basisträger zum weiteren Türblatt montiert werden können, ohne dass die Frontabdeckung z.B. unten, oben oder seitlich über den Basisträger hervorsteht, kann vorzugsweise die Höhe der Aussparung stets größer oder gleich der Dicke der Frontabdeckung zumindest in ihrem Randbereich ausgebildet sein. Diese Ausgestaltung ermöglicht es auch in relativ einfacher Weise, dass bei der Verwendung von Frontabdeckungen unterschiedlicher Dicken das weitere Türblatt in seiner geschlossenen Stellung nicht in der Öffnung des Türblatts klemmt.

Die Tiefe der Aussparung des Basisträgers kann vorzugsweise größer oder gleich der Tiefe des Randbereichs der Frontabdeckung ist. Dann ist es möglich, dass, wie es nach einer bevorzugten Ausführungsform des erfindungsgemäßen Kältegerätes vorgesehen ist, die Frontabdeckung in ihrem gebogenen Bereich mit einem Teil des die Außenhaut bildenden Bereichs der Frontabdeckung mit der in Richtung Basisträger gerichteten Seite am Basisträger anliegt, insbesondere befestigt ist. Dadurch wird es ermöglicht, dass das weitere Türblatt stets eine vorbestimmte Dicke aufweist.

Die Ecken des Basisträgers können in dem dem gebogenen Bereich der Frontabdeckung zugeordneten Bereich abgeschrägt sein. Dadurch ist es möglich, dass überschüssiges Material der Frontabdeckung im gebogenen Bereich nicht stört, da durch das Abschrägen gegebenenfalls Platz für das überschüssige Material geschaffen ist. Auch ist es durch die Abschrägung möglich, den gebogenen Bereich der Frontabdeckung gerundet auszuführen.

Nach einer Ausführungsform des erfindungsgemäßen Kältegerätes ist der Basisträger kasten- oder wannenförmig ausgebildet und ein Teil des Basisträgers bildet eine Innenhaut des weiteren Türblatts. Somit ist es möglich, das weitere Türblatt aus relativ wenigen Einzelteilen herzustellen. Der wannenförmige Bereich des Basisträgers kann vorzugsweise vorgesehen sein, ein Isoliermaterial des weiteren Türblatts aufzunehmen.

Das weitere Türblatt ist am Türblatt angelenkt. Dafür benötigte Befestigungsmittel können an dem Basisträger insbesondere einstückig angeformt sein. Geeignete Befestigungsmittel sind z.B. Zapfen, mittels derer das weitere Türblatt bezüglich einer insbesondere horizontal verlaufenden Achse zwischen ihrer geschlossenen und geöffneten Stellung geschwenkt werden kann.

Die Öffnung des Türblatts kann umfänglich von einem Rahmen eingerahmt sein. Dieser Rahmen kann z.B. aus Kunststoff gefertigt sein und/oder vorgesehen sein, dass an ihm das weitere Türblatt angelenkt ist.

Das erfindungsgemäße Kältegerät bietet je nach Ausführungsform demnach die Möglichkeit, unterschiedliche Frontabdeckungen insbesondere bezüglich Material und/oder Farbe mit dem Basisträger zu kombinieren. Das weitere Türblatt ist insbesondere derart ausgeführt, dass der Basisträger bei geschlossenem weiteren Türblatt die Öffnung des Türblatts des Kältegerätes zuverlässig abdichtet. Somit können für verschiedene Kältegeräte jeweils dieselben Basisträger verwendet werden, je nach verwendetem Kältegerät jedoch unterschiedliche Frontabdeckungen. Durch die überlappende Befestigung der Frontabdeckung mit der stufenförmigen Aussparung des Basisträgers ergeben sich auch Vorraussetzungen für ein gefälliges Aussehen des erfindungsgemäßen Türblatt auch bei Verwendung unterschiedlicher Frontabdeckungen. Die Verbindung zwischen der Frontabdeckung und dem Basisträger ist vorzugsweise derart dicht, um die Gefahr eines Entweichens eines gegebenenfalls verwendeten Isoliermaterials zu vermeiden oder zumindest zu verringern. Ein Entweichen des Isoliermaterials kann gegebenenfalls auch durch eine zusätzliche Abdichtung zwischen dem Basisträger und der Frontabdeckung erreicht werden.

Ein Ausführungsbeispiel der Erfindung ist exemplarisch in den beigefügten schematischen Zeichnungen dargestellt. Es zeigen:
- Fig. 1: ein Haushaltskältegerät mit einem Korpus und einem am Korpus angelenkten Türblatt mit einer Öffnung, die mittels eines weiteren Türblatts verschließbar ist,
- Fig. 2: eine Frontansicht des Türblatts mit geöffnetem weiteren Türblatt,
- Fig. 3: eine Frontansicht des Türblatts mit halb geöffnetem weiteren Türblatt,
- Fig. 4: das weitere Türblatt in einer perspektivischen Darstellung,
- Fig. 5: das weitere Türblatt in einer Explosionsdarstellung,
- Fig. 6: eine Draufsicht des weiteren Türblatts,
- Fig. 7: das weitere Türblatt in einer geschnittenen Darstellung und
- Figs. 8, 9: einen Detailausschnitt des weiteren Türblatts.

Die Fig. 1 zeigt ein Haushaltskältegerät 1 als Beispiel eines Kältegerätes.

Das Haushaltskältegerät 1 weist einen Korpus 2 mit einem kühlbaren Innenraum und ein zum Öffnen und Schließen des Innenraums vorgesehenes, an dem Korpus 2 angelenktes erstes Türblatt 3 auf. Im Falle des vorliegenden Ausführungsbeispiels ist am Korpus 2 ein zweites Türblatt 4 angelenkt, das z.B. vorgesehen ist, einen Gefrierraum zu öffnen und zu schließen. Frontansichten des ersten Türblatts 3 sind in den Figuren 2 und 3 näher dargestellt. Das Haushaltskältegerät 1 umfasst ferner eine nicht näher dargestellte, dem Fachmann im Prinzip jedoch bekannte Kältevorrichtung zum Kühlen des Innenraums und des Gefrierraums. Die Kältevorrichtung umfasst z.B. in allgemein bekannter Weise einen Kältekreislauf mit einem Kompressor und einem Verdampfer.

Im Falle des vorliegenden Ausführungsbeispiels kann das erste und das zweite Türblatt 3, 4 jeweils mit einem an den Außenseiten der Türblätter 3, 4 angeordneten Türgriffen 5 geöffnet bzw. geschlossen werden. Außerdem ist im ersten Türblatt 3 eine Öffnung 6 vorgesehen, die mittels eines dritten Türblatts 7 geöffnet und geschlossen werden kann. Bei geöffnetem dritten Türblatt 7 ist zumindest ein Teil des kühlbaren Innenraums von außen zugänglich, ohne das erste Türblatt 3 öffnen zu müssen. Das dritte Türblatt 7 ist in der Fig. 4 in einer perspektivischen Darstellung, in der Fig. 5 in einer Explosionsdarstellung und in der Fig. 6 in einer Draufsicht gezeigt.

Im Falle des vorliegenden Ausführungsbeispiels ist die Öffnung 6 umfänglich von einem Rahmen 8 eingerahmt. Der Rahmen 8 besteht beispielsweise aus Kunststoff. Am Rahmen 8 ist das dritte Türblatt 7 am ersten Türblatt 3 bezüglich einer horizontal und im untern Bereich des dritten Türblatts 7 verlaufenden Achse schwenkbar mittels am dritten Türblatt 7 angeordneten Zapfen 9 schwenkbar gelagert. Das dritte Türblatt 3 ist beispielsweise derart ausgebildet, dass es in einem komplett geöffneten, in der Fig. 2 dargestellten Zustand nur bis zu einem maximalen Öffnungswinkel geöffnet werden kann, sodass das dritte Türblatt 7 mit dem ersten Türblatt 3 einen rechten Winkel bildet. In der Fig. 3 ist das dritte Türblatt 7 in einem halb geöffneten Zustand gezeigt.

Im Falle des vorliegenden Ausführungsbeispiels weist das dritte Türblatt 7 eine Frontabdeckung 10 und einen Basisträger 11 auf, an dem die Frontabdeckung 10 befestigt ist. Der Basisträger 11 ist beispielsweise aus Kunststoff insbesondere im Spritzgussverfahren hergestellt. Am Basisträger 11 können die Zapfen 9 z.B. einstückig angeformt oder auch an diesem befestigt sein. Der Basisträger 11 kann, wie dies hier der Fall ist, kasten- oder wannenförmig ausgebildeßsein, also einen wanneförmigen Abschnitt aufweisen, der insbesondere die Innenhaut 11a des dritten Türblatts 7 bildet, wie dies in der Fig. 7 dargestellt ist, die das dritte Türblatt 7 in einer Seitenansicht in geschnittener Darstellung entlang einer in der Fig. 6 gezeigten Linie A-A zeigt. Zwischen der Frontabdeckung 10 und dem auch die Innenhaut 11a bildenden Basisträger 11 kann ein nicht näher dargestelltes Wärme isolierendes Material, z.B. ein Isolierschaum angeordnet sein, der in dem kasten- bzw. wannenförmig ausgebildeten Teil des Basisträgers 11 aufgenommen ist.

Am oberen Teil des Basisträgers 11 sind im Falle des vorliegenden Ausführungsbeispiels nach hinten gerichtete Rasthaken 12 z.B. mittels Schrauben befestigt, mittels derer das dritte Türblatt 7 in seiner geschlossenen Stellung z.B. am Rahmen 8 lösbar gehalten wird. Die Rasthaken 12 sind in der Fig. 7 zu sehen, die das dritte Türblatt 7 entlang einer in der Fig. 6 gezeigten Linie A-A als Schnitt zeigt. Ein mit einem Bezugszeichen B versehener Ausschnitt des oberen Teils des dritten Türblatts 7 ist in der Fig. 8 gezeigt. Dieser Ausschnitt B zeigt eine Aussparung 13, die zur Aufnahme eines der Rashaken 12 vorgesehen ist. Im Bereich der Aussparung 13 weist der Basisträger 11 eine Öffnung 14 auf, durch die eine nicht gezeigte Schraube zum Befestigen des Rashakens 12 an dem Basisträger 11 hindurchragen kann. Die Rashaken 12 können auch am Basisträger 11 einstückig angeformt sein.

Wie bereits erwähnt, ist die Frontabdeckung 10 am Basisträger 11 befestigt. Der Basisträger 11 ohne Frontabdeckung 10 im Bereich B ist in der Fig. 9 dargestellt. Die von außen sichtbare Oberfläche des ersten Türblatts 3 und die von außen sichtbare Oberfläche der Frontabdeckung 10 sind vorzugsweise aus demselben Material gefertigt. Die Frontabdeckung 10 ist beispielsweise aus Metall.

Im Falle des vorliegenden Ausführungsbeispiels weist die Frontabdeckung 10 einen Haupt- oder Frontbereich auf, der im Wesentlichen den von außen sichtbaren Bereich der Frontabdeckung 10 darstellt und die Außenhaut 10a des dritten Türblatts 7 bildet. An den Rändern ist die Frontabdeckung 10 umfänglich nach hinten gebogen oder geknickt und bildet im nach hinten gebogenen Bereich 10b einen umfänglichen Bund, mittels dem die Frontabdeckung 10 am Basisträger 11 befestigt, z.B. mit diesem verklebt ist. Der gebogene Bereich zwischen dem die Außenhaut 10a bildenden Bereich und dem Bund der Frontabdeckung 10 ist mit dem Bezugszeichen 10c gekennzeichnet.

Im Falle des vorliegenden Ausführungsbeispiels ist die Frontabdeckung 10 über den Basisträger 11 gestülpt, sodass die in Richtung Basisträger 11 gerichtete Seite des Bundes auf dem Rand 11d des Basisträgers 11 anliegt bzw. in diesem Bereich z.B. mittels Klebens befestigt ist. Insbesondere weist der Basisträger 11 in diesem Randbereich eine stufenförmig ausgebildete Aussparung 11 b auf, die umfänglich am Basisträger 11 verläuft. Die Aussparung 11 b ist demnach im Rand des Basisträgers 11 vorgesehen und verläuft über den gesamten Umfang des Basisträgers 11.

Die umfänglich verlaufende Aussparung 11 b weist eine Tiefe T und eine Höhe H auf. Im Falle des vorliegenden Ausführungsbeispiels ist die Tiefe H der Aussparung 11 b derart gewählt, dass sie stets mindestens so groß ist wie die Dicke d der Frontabdeckung 10 zumindest in ihrem Bereich des Bundes. Dadurch wird sicher gestellt, dass bei Verwendung verschieden dicker Frontabdeckungen 10 der Bund nie über den Rand 10d des Basisträgers 11 herausragt.

Im Falle des vorliegenden Ausführungsbeispiels ist außerdem die Tiefe T größer oder gleich der Tiefe t des Bundes der Frontabdeckung 10. Dadurch wird sicher gestellt, dass die Frontabdeckung 10 im gebogenen Bereich 10c mit dem die Außenhaut 10a bildenden Bereich der Frontabdeckung 10 am Basisträger 11 anliegt.

Des Weiteren sind im Falle des vorliegenden Ausführungsbeispiels die Ecken 11 c des Basisträgers 11 in dem dem gebogenen Bereich 10c der Frontabdeckung 10 zugeordneten Bereich abgeschrägt. Somit ist es möglich, die Frontabdeckung 10 in ihrem gebogenen Bereich 10c abzurunden.

## Patentansprüche

1. Kältegerät, insbesondere Haushaltskältegerät, aufweisend einen Korpus (2) mit einem kühlbaren Innenraum, ein zum Öffnen und Schließen des Innenraums vorgesehenes, an dem Korpus (2) angelenktes Türblatt (3) mit einer Öffnung (6), und ein zum Öffnen und Schließen der Öffnung (6) vorgesehenes, am Türblatt (3) angelenktes weiteres Türblatt (7), das einen Basisträger (11) und eine am Basisträger (11) befestigte, eine Außenhaut (10a) des weiteren Türblatts (7) bildende Frontabdeckung (10) aufweist, die in ihrem Randbereich (10b) umfänglich rechtwinklig gebogen ist, wobei der Basisträger (11) eine Aussparung (11b) aufweist, **dadurch gekennzeichnet, dass** die Aussparung eine umfänglich angeordnete stufenförmig ausgebildete Aussparung und der Randbereich (10b) der Frontabdeckung (10) mit seiner in Richtung Basisträger (11) gerichteten Seite an der Aussparung (11b) derart befestigt ist, dass die Frontabdeckung (10) über den Basisträger (11) gestülpt ist.

2. Kältegerät nach Anspruch 1, **dadurch gekennzeichnet, dass** die Höhe (H) der Aussparung (11b) stets größer oder gleich der Dicke (d) der Frontabdeckung (10) zumindest in ihrem Randbereich (10b) ist.

3. Kältegerät nach Anspruch 1 oder 2, **dadurch gekennzeichnet, dass** die Tiefe (T) der Aussparung (11 b) größer oder gleich der Tiefe (t) des Randbereichs (10b) der Frontabdeckung (10) ist.

4. Kältegerät nach einem der Ansprüche 1 bis 3, **dadurch gekennzeichnet, dass** die Frontabdeckung (10) in ihrem gebogenen Bereich (10c) mit einem Teil des die Außenhaut (10a) bildenden Bereichs der Frontabdeckung (10) mit der in Richtung Basisträger (11) gerichteten Seite am Basisträger (11) anliegt, insbesondere befestigt ist.

5. Kältegerät nach einem der Ansprüche 1 bis 3, **dadurch gekennzeichnet, dass** die Ecken (11c) des Basisträgers (11) in dem dem gebogenen Bereich (10c) der Frontabdeckung (10) zugeordneten Bereich abgeschrägt sind.

6. Kältegerät nach einem der Ansprüche 1 bis 5, **dadurch gekennzeichnet, dass** der Basisträger (11) kasten- oder wannenförmig ausgebildet ist und ein Teil des Basisträgers (11) eine Innenhaut (11a) des weiteren Türblatts (11) bildet.

7. Kältegerät nach einem der Ansprüche 1 bis 6, **dadurch gekennzeichnet, dass** an dem Basisträger (11) Befestigungsmittel (9) insbesondere einstückig angeformt sind, mittels derer das weitere Türblatt (7) am Türblatt (3) angelenkt ist.

8. Kältegerät nach einem der Ansprüche 1 bis 7, **dadurch gekennzeichnet, dass** die Öffnung (6) des Türblatts (3) umfänglich von einem Rahmen (8) eingerahmt ist, an dem insbesondere das weitere Türblatt (7) angelenkt ist.

## Claims

1. Refrigeration appliance, in particular a household refrigeration appliance, having a carcass (2) with a coolable interior chamber, a door leaf (3) hinged to the carcass (2) and provided to open and close the interior chamber with an opening (6) and a further door leaf (7) hinged to the door leaf (3) and provided to open and close the opening (6), having a base support (11) and a front cover (10) fastened to the base support (11) and forming an outer skin (10a) of the further door leaf (7), the edge region (10b) of said front cover (10) being bent peripherally at a right angle, wherein the base support (11) has a recess (11b), **characterised in that** the recess is a peripherally disposed recess configured in a stepped manner of the edge region (10b) of the front cover (10) and is fastened to the recess (11b) at its side facing in the direction of the base support (11) in such a manner that the front cover (10) is pulled over the base support (11).

2. Refrigeration appliance according to claim 1, **characterised in that** the height (H) of the recess (11b) is always greater than or equal to the thickness (d) of the front cover (10) at least in its edge region (10b).

3. Refrigeration appliance according to claim 1 or 2, **characterised in that** the depth (T) of the recess (11b) is greater than or equal to the depth (t) of the edge region (10b) of the front cover (10).

4. Refrigeration appliance according to one of claims 1 to 3, **characterised in that** the front cover (10) in its bent region (10c) with part of the region of the front cover (10) forming the outer skin (10a) rests against, in particular is fastened to, the base support (11) with the side facing in the direction of the base support (11).

5. Refrigeration appliance according to one of claims 1 to 3, **characterised in that** the corners (11c) of the base support (11) are bevelled in the region assigned to the bent region (10c) of the front cover (10).

6. Refrigeration appliance according to one of claims 1 to 5, **characterised in that** the base support (11) is configured in the manner of a box or trough and part of the base support (11) forms an inner skin (11a) of the further door leaf (11).

7. Refrigeration appliance according to one of claims 1 to 6, **characterised in that** fastening means (9) are moulded in particular as a single piece on the base support (11) and are used to fasten the further door leaf (7) to the door leaf (3).

8. Refrigeration appliance according to one of claims 1 to 7, **characterised in that** the opening (6) of the door leaf (3) is enclosed peripherally by a frame (8), to which the further door leaf (7) in particular is hinged.

## Revendications

1. Appareil frigorifique, notamment appareil frigorifique à usage domestique, présentant un corps (2) doté d'un espace intérieur refroidissable, un vantail de porte (3) ménagé pour ouvrir et fermer l'espace intérieur, articulé sur le corps (2), muni d'une ouverture (6), et un vantail de porte supplémentaire (7) ménagé pour ouvrir et fermer l'ouverture (6), articulé sur le vantail de porte (3), lequel présente un support de base (11) et un recouvrement frontal (10) fixé sur le support de base (11), formant une peau extérieure (10a) du vantail de porte supplémentaire (7), lequel recouvrement frontal est courbé en angle droit dans sa zone de bord (10b), le support de base (11) présentant un évidement (11 b), **caractérisé en ce que** l'évidement est un évidement disposé circonférentiellement et réalisé en gradins et **en ce que** la zone de bord (10b) du recouvrement frontal (10) est fixée sur l'évidement (11 b) avec son côté dirigé en direction du support de base (11) de manière à ce que le recouvrement frontal (10) soit retourné par-dessus le support de base (11).

2. Appareil frigorifique selon la revendication 1, **caractérisé en ce que** la hauteur (H) de l'évidement (11 b) est continuellement plus grande ou égale à l'épaisseur (d) du recouvrement frontal (10) au moins dans sa partie de bord (10b).

3. Appareil frigorifique selon la revendication 1 ou 2, **caractérisé en ce que** la profondeur (T) de l'évidement (11 b) est plus grande ou égale à la profondeur (t) de la partie de bord (10b) du recouvrement frontal (10).

4. Appareil frigorifique selon l'une quelconque des revendications 1 à 3, **caractérisé en ce que** le recouvrement frontal (10), dans sa partie courbée (10c), est adjacent au support de base (11) avec une partie de la zone du recouvrement frontal, formant la peau extérieure (10a), avec le côté dirigé en direction du support de base (11).

5. Appareil frigorifique selon l'une quelconque des revendications 1 à 3, **caractérisé en ce que** les coins (11 c) du support de base (11) sont inclinés dans la partie correspondant à la zone courbée (10c) du recouvrement frontal (10).

6. Appareil frigorifique selon l'une quelconque des revendications 1 à 5, **caractérisé en ce que** le support de base (11) est réalisé en forme de caisse ou de cuve et **en ce qu'**une partie du support de base (11) forme une peau intérieure (11a) du vantail de porte supplémentaire (11).

7. Appareil frigorifique selon l'une quelconque des revendications 1 à 6, **caractérisé en ce que** des moyens de fixation (9) sont formés, notamment d'une seule pièce, sur le support de base (11), au moyen desquels le vantail de porte supplémentaire (7) est articulé sur le vantail de porte (3).

8. Appareil frigorifique selon l'une quelconque des revendications 1 à 7, **caractérisé en ce que** l'ouverture (6) du vantail de porte (3) est encadrée circonférentiellement par un cadre (9) sur lequel est notamment articulé le vantail de porte supplémentaire (7).
